# EUROPÄISCHE PATENTANMELDUNG

(11) **EP 0 885 636 A1**
(43) Veröffentlichungstag der Anmeldung: **23.12.1998**
(21) Anmeldenummer: 97110974.9
(22) Anmeldetag: 02.07.1997
(51) Int. Cl.: A63B 41/08

(54) **System zur Vereinfachung der Herstellung von halbregulären Polyedern (sog. Europafussball)**

(30) Priorität: 14.05.1997 DE 19720501
(71) Anmelder: Ihde, Wolfgang, 25355 Bullenkuhlen (DE)
(72) Erfinder: Ihde, Wolfgang, 25355 Bullenkuhlen (DE)

(57) **Zusammenfassung**

Der sogenannte Europafussball ist - mathematisch gesehen - ein halbregulärer Polyeder. Er besteht aus 12 regelmäßigen Fünfecken und 20 regelmäßigen Sechsecken - alle mit der gleichen Seitenlänge. Fussbälle werden also aus 32 Einzelteilen zusammengefügt.
Dieses Patent beschreibt die Möglichkeit, die Zahl der Einzelteile zu verkleinern. Insbesondere ergibt sich die Möglichkeit, die Oberfläche des Polyeders in 2 oder 4 (Fig.1) deckungsgleiche Teile zu zerlegen.

## Beschreibung

Bälle werden meist in Form eines halbregulären Polyeders angefertigt (sogenannter Europafussball).
Dieser Körper besteht aus 12 regelmäßigen Fünfecken und 20 regelmäßigen Sechsecken - alle mit der gleichen Seitenlänge. Fussbälle werden also aus 32 Einzelteilen zusammengefügt.

Gegenstand dieses Patentes ist die Möglichkeit, eben diesen Polyeder in einen oder mehrere Teilflächen aufzuteilen, so dass für die Herstellung des Polyeders weniger Einzelbestandteile benötigt werden.
Insbesondere ist hier die Möglichkeit gemeint, den besagten Polyeder in 4 oder 2 deckungsgleiche Teile zu zerlegen.
Fig. 1 zeigt eine Möglichkeit, eines von vier deckungsgleichen Elementen zur Herstellung so eines Polyeders herzustellen. Fig.2 zeigt eines von 2 deckungsgleichen Elementen.
Die Punkte 10 (20) müssen dabei jeweils mit den Punkten 11 (21) verbunden werden.

## Patentansprüche

1. Halbregulärer Polyeder (sog. Europafussball) dadurch gekennzeichnet, dass er aus Einzelelementen, die jeweils aus mehreren zusammenhängenden Fünf- bzw. Sechsecken bestehen, zusammengesetzt ist. Hierdurch wird die Zahl der herzustellenden Verbindungen reduziert.

2. Halbregulärer Polyeder nach Anspruch 1, dadurch gekennzeichnet, dass die Oberfläche aufgeteilt ist in 2 oder 4 (Fig.1) deckungsgleiche Elemente.
